# EUROPÄISCHE PATENTSCHRIFT

(11) **EP 1 165 944 B1**
(45) Veröffentlichungstag und Bekanntmachung des Hinweises auf die Patenterteilung: **17.05.2006**
(21) Anmeldenummer: 00918683.4
(22) Anmeldetag: 03.03.2000
(51) Int. Cl.: F01L 9/04, H01F 7/18

(54) **VERFAHREN ZUM BESTIMMEN DER POSITION EINES ANKERS**
METHOD OF DETERMINING THE POSITION OF AN ARMATURE
PROCEDE PERMETTANT DE DETERMINER LA POSITION D'UN INDUIT

(30) Priorität: 30.03.1999 DE 19914467
(43) Veröffentlichungstag der Anmeldung: 02.01.2002
(73) Patentinhaber: SIEMENS AKTIENGESELLSCHAFT, 80333 München (DE)
(72) Erfinder: MELBERT, Joachim, D-82041 Deisenhofen (DE); BUTZMANN, Stefan, D-58089 Hagen (DE)
(86) Internationale Anmeldenummer: PCT/DE2000/000676
(87) Internationale Veröffentlichungsnummer: WO 2000/060220

(56) Entgegenhaltungen:
- DE-A- 19 501 766
- DE-A- 19 533 452
- DE-A- 19 535 211
- US-A- 5 481 187

## Beschreibung

Die Erfindung betrifft ein Verfahren zum Bestimmen der Position eines Ankers, der einem elektromechanischen Stellantrieb zugeordnet ist. Der Stellantrieb ist einem Stellgerät zugeordnet, das als Stellglied vorzugsweise ein Gaswechselventil einer Brennkraftmaschine hat.

Ein bekanntes Stellgerät (DE 195 26 683 A1) hat ein Gaswechselventil und einen Stellantrieb. Der Stellantrieb weist zwei Elektromagnete auf, zwischen denen jeweils gegen die Kraft eines Rückstellmittels eine Ankerplatte durch Abschalten des Spulenstroms am haltenden Elektromagneten und Einschalten des Spulenstroms am fangenden Elektromagneten bewegt werden kann. Der Spulenstrom des jeweils fangenden Elektromagneten wird durch einen vorgegebenen Fangwert während einer vorgegebenen Zeitdauer konstant gehalten und dann von einem Zweipunktregler mit Hysterese auf einen Haltewert geregelt.

Zum Bestimmen der Position der Ankerplatte ist es aus der EP 0 493 634 A1 bekannt, einen optischen Sensor vorzusehen, der in dem Elektromagneten angeordnet ist, und der die Position der Ankerplatte erfaßt. Ein derartiger Sensor benötigt jedoch Platz, der nur sehr begrenzt zur Verfügung steht, und benötigt eine kostspielige Verkabelung.

Aus der DE 195 44 207 A1 ist bekannt zum Bestimmen eines Ankerweges, den die Magnetkraft erzeugenden magnetischen Fluß und den Strom durch die Erregerwicklung eines elektromagnetischen Aktors zu messen. Auf der Grundlage von angepaßten physikalischen Gleichungen werden aus dem magnetischen Fluß und dem Strom durch die Erregerwicklung die Bewegungsgrößen Ankerweg, Ankergeschwindigkeit und/oder Ankerbeschleunigung errechnet und als Regelgrößen für die Regelung der Bewegung des Ankers eingesetzt. Allerdings enthält die DE 195 44 207 A1 keinen Hinweis, wie dazu zuverlässig der ohmsche Widerstand der Erregerwicklung bestimmt werden kann.

Aus der DE 195 33 452 A1 ist ein Verfahren zur Anpassung einer Steuerung für einen elektromagnetischen Aktuator bekannt. Der elektromagnetische Aktuator umfasst mindestens einen Elektromagneten, durch den ein mit einem Betätigungsmittel verbundener Anker gegen die Kraft wenigstens einer Rückstellfeder bewegbar ist. Der Aktuator hat einen mit einem Gaswechselventil verbundenen Anker sowie einen dem Anker zugeordneten Schließmagneten und einen Öffnungsmagneten (siehe Spalte 4, Zeilen 10 bis 15). Der Anker wird über Rückstellfedern bei stromlos gesetzten Magneten in einer Ruhelage zwischen beiden Magneten gehalten. Während einer Zeit, in der der Anker relativ zu den Elektromagneten in Ruhe ist wird der haltende Magnet mit einem konstanten Strom beaufschlagt. Es wird dann die Spannung an der Spule des betreffenden Elektromagneten gemessen und so abhängig von der gemessenen Spannung und dem konstanten Strom der ohmsche Widerstand des Elektromagneten ermittelt.

Aus der DE 195 35 211 A1 ist eine Schaltungsanordnung zur Regelung eines elektromagnetischen Schaltantriebs für ein Schaltgerät bekannt. Der elektromagnetische Antrieb umfasst eine Erregerwicklung, einen Stator und einen Anker. Mittels eines Sensors wird der Istwert des Magnetflusses in dem Eisenkreis detektiert, mit Sollwertfolgen aus einem Sollwertgeber verglichen und bei positiver Differenz zwischen Soll- und Istwert die Steuerspannung an die Erregerwicklung gelegt.

Aus der US 5,481,187 ist ein Verfahren zur Positionsbestimmung der Position eines Ankers eines elektromagnetischen Aktuators bekannt. Der Aktuator umfasst eine Spule mit ersten und zweiten Anschlüssen. Der Anker ist zwischen einer ersten und einer zweiten Position beweglich angeordnet, wobei die beiden Positionen von einem durch die Spule fließenden Strom abhängen. Es wird eine Höhe des Stroms durch die Spule erfasst und ein Höhensignal erzeugt. Eine Änderungsrate des Stroms in der Spule wird erfasst. Ferner wird abhängig von dem Maximum der Änderungsrate des Stroms in der Spule und abhängig von der Größe des Stroms durch die Spule die Position des Ankers ermittelt.

Die Aufgabe der Erfindung ist es, ein Verfahren zum Bestimmen der Position eines Ankers zu schaffen, das einfach und zuverlässig ist.

Die Aufgabe wird durch die Merkmale des Patentanspruchs 1 gelöst. Vorteilhafte Ausgestaltung der Erfindung sind in den Unteransprüchen gekennzeichnet.

Der magnetische Fluß hängt bei einem Magnetkreis, der durch eine Spule, einen Kern, eine Ankerplatte und den Luftspalt zwischen der Ankerplatte und dem Kern gebildet wird, bei einem vernachlässigbaren Streufluß und einem nicht gesättigten Magnetkreis nur von dem Strom durch die Spule, sowie von der Position der Ankerplatte ab. Für den magnetischen Fluß Φ gilt: $Φ = \frac{1}{N} {\int }_{0} {U}_{L} ( τ ) d τ$
wobei *U*_{*L*} der induktive Spannungsabfall über der Spule ist, der vorteilhaft aus der Differenz des gemessenen Spannungsabfalls an der Spule abzüglich des Spannungsabfalls, der sich durch das Multiplizieren des ohmschen Widerstands der Spule mit dem Strom durch die Spule ergibt.

Für den magnetischen Fluß Φ gilt ferner: $Φ = \frac{N ⋅ {I}_{S}}{\frac{1}{{μ}_{0}} ⋅ \frac{2 ( s - K )}{A}}$
wobei A die Anlagefläche des Kerns des Elektromagneten ist, an der die Ankerplatte zur Anlage kommt, N die Windungszahl der Spule ist, *I*_{*s*} der Strom durch die Spule ist, s die Position der Ankerplatte ist, µ₀ die Permeabilität der Luft ist, und K eine Konstante ist. Die Position s ist gleich der Summe aus der Konstante K und der Länge des Luftspalts zwischen der Ankerplatte und dem Kern.

Durch das Gleichsetzen der Gleichungen (1) und (2) und Auflösen nach der Position s ergibt sich: $s = \frac{{μ}_{0} A {N}^{2}}{2} \cdot \frac{{I}_{S}}{{\int }_{0} {U}_{L} ( τ ) d τ} + K$

Durch Einsetzen von Gleichung (1) in Gleichung (3) ergibt sich: $s = \frac{{μ}_{0} A N}{2 Φ} \cdot {I}_{s} + K$

Mit Gleichung (4) kann auf einfache Weise die Position der Ankerplatte abhängig von dem magnetischen Fluß und dem Strom durch die Spule ermittelt werden.

Ausführungsbeispiele der Erfindung sind anhand der schematischen Zeichen näher erläutert. Es zeigen:
- Figur 1: die Anordnung des Stellantriebs und einer Steuereinrichtung in einer Brennkraftmaschine,
- Figur 2: eine Schaltungsanordnung in der Steuereinrichtung,
- Figur 3: ein Ablaufdiagramm eines Programms zum Ermitteln der Position s der Ankerplatte,
- Figur 4: ein Ablaufdiagramm eines Programms zum Ermitteln des ohmschen Widerstands der Spule.

Ein Stellgerät (Figur 1) umfaßt einen Stellantrieb 1 und ein Stellglied, daß vorzugsweise als ein Gaswechselventil 2 ausgebildet ist. Das Gaswechselventil 2 hat einen Schaft 21 und einen Teller 22. Der Stellantrieb 1 hat ein Gehäuse 11, in dem ein erster und ein zweiter Elektromagnet angeordnet sind. Der erste Elektromagnet hat einen ersten Kern 12, der mit einer ersten Spule 13 versehen ist. Der zweite Elektromagnet hat einen zweiten Kern 14, der mit einer zweiten Spule 15 versehen ist. Ein Anker ist vorgesehen, dessen Ankerplatte in dem Gehäuse 11 beweglich zwischen einer ersten Anlagefläche 15a des ersten Elektromagneten und einer zweiten Anlagefläche 15b des zweiten Elektromagneten angeordnet ist. Die Ankerplatte 16 ist somit beweglich zwischen einer Schließposition *S*_{max*S*} und einer Offenposition *S*ₘₐₓ₀. Der Anker umfaßt des weiteren einen Ankerschaft 17, der durch Ausnehmungen des ersten und des zweiten Kerns 12, 14 geführt ist und der mit dem Schaft 21 des Gaswechselventils 2 mechanisch koppelbar ist. Ein erstes Rückstellmittel 18a und ein zweites Rückstellmittel 18b, die vorzugsweise als Federn ausgebildet sind, spannen die Ankerplatte 16 in die vorgegebene Ruheposition s₀ vor.

Der Stellantrieb 1 ist mit dem Zylinderkopf 31 und der Brennkraftmaschine starr verbunden.

Eine Steuereinrichtung 4 ist vorgesehen, die Signale von Sensoren erfaßt und vorzugsweise mit einer übergeordneten Steuereinrichtung für Motorbetriebsfunktionen kommuniziert und von dieser Steuersignale empfängt. Die Steuereinrichtung 4 steuert abhängig von den Signalen der Sensoren und dem Steuersignal die erste und zweite Spule 13,15 des Stellantriebs 1.

Die Steuereinrichtung 4 umfaßt eine Steuereinheit 41, in der die Stellsignale für die Spulen 13, 15 ermittelt werden, und eine erste Leistungsendstufe 42 und eine zweite Leistungsendstufe 43. Ferner umfaßt die Steuereinrichtung 4 eine Auswerteeinheit, in der der ohmsche Widerstand der Spulen 13, 15 und die Position der Ankerplatte 16 ermittelt werden. Die erste Leistungsendstufe 42 und die zweite Leistungsendstufe 43 verstärken die Stellsignale.

Die Steuereinheit 41 hat einen ersten Regler, dessen Führungsgröße der Strom oder eine dem Strom entsprechende Spannung durch die erste Spule 13 ist. Dabei kann auch ein übergeordneter Regler vorgesehen sein, der abhängig von der Position der Ankerplatte die Führungsgröße für den ersten Regler erzeugt. Die Steuereinheit 41 umfaßt ferner einen zweiten Regler, dessen Regelgröße der Strom durch die zweite Spule 15 oder eine entsprechende Spannung ist und der entsprechende Steuersignale zum Ansteuern der Leistungsendstufen erzeugt.

Der erste Elektromagnet und der zweite Elektromagnet sind symmetrisch bezüglich der Ruheposition der Ankerplatte in dem Stellantrieb 1 angeordnet. Der erste und zweite Regler unterscheiden sich nur dadurch, daß der erste Regler den Strom durch die erste Spule 13 und der zweite Regler den Strom durch die zweite Spule regelt. Die erste Leistungsendstufe 42 und die zweite Leistungsendstufe 43 haben den gleichen Aufbau und die gleiche Schaltungsanordnung ihrer Bauelemente. Sie unterscheiden sich lediglich dadurch, daß die erste Leistungsendstufe zum Ansteuern der ersten Spule 13, die zweite Leistungsendstufe 43 zum Ansteuern der zweiten Spule vorgesehen sind. Ebenso sind die in der Auswerteeinheit 44 angeordneten Elemente jeweils einmal für den ersten Elektromagneten und einmal für den zweiten Elektromagneten vorgesehen, aber in ihrer Funktion identisch.

Eine Schaltungsanordnung (Figur 2) in der Steuereinrichtung 4 umfaßt einen Zweipunktregler, der einen ersten Widerstand R1, einen zweiten Widerstand R2, einen ersten Komparator K₁ und einen zweiten Komparator K₂ und ferner ein RS-Flip-Flop 411 umfaßt. Der Ausgang Q des RS-Flip-Flops 411 ist mit der ersten Leistungsendstufe 42 verbunden, deren Ausgang an den Steuereingang eines ersten Leistungstransistors T₁ geführt ist. Eine Halbrückenschaltungsanordnung ist vorgesehen, die den ersten Transistor T₁, einen zweiten Transistor T₂, einen Meßwiderstand R_{S} und Dioden D₁ und D₂ umfaßt und die elektrisch leitend mit der Spule 13 verbunden ist, die die Induktivität L und den ohmschen Widerstand R_{AKT} umfaßt. Die Diode D₂ ist eine Freilaufdiode.

Der Strom I_{S} durch die Spule 13 wird bei eingeschaltetem Transistor T₂ erfaßt und ist proportional zu einem Istwert U_{IST} des Spannungspotentials am Abgriff des Strommeßwiderstands R_{S}. Ferner ist eine Strommeßeinrichtung 45 vorgesehen, die ein Signal erzeugt, das den Strom I_{S} durch die Spule 13 repräsentiert.

Die Schaltschwelle des Komparators K1 ist der Sollwert U_{I,Soll} des Spannungspotentials am Abgriff des Strommeßwiderstands R_{S}. Die Schaltwelle des Komparators K2 ist der Sollwert U_{I,Soll} des Spannungspotentials am Abgriff des Strommeßwiderstands R_{S} multipliziert mit dem Verhältnis des Widerstands R₂ zu der Summe der Widerstände R₁ und R₂. Demnach wird der Q-Ausgang des RS-Flip-Flops 411 auf ein niedriges Potential gesetzt, sobald der Istwert größer oder gleich dem Sollwert des Spannungspotentials am Abgriff des Strommeßwiderstands R_{S} ist. Der Q-Ausgang des RS-Flip-Flops 411 wird auf ein hohes Potential gesetzt, sobald der Istwert kleiner oder gleich dem Verhältnis des Widerstands R₂ zu der Summe des Widerstands R₁ und R₂ multipliziert mit dem Sollwert U_{I,Soll} des Spannungspotentials am Abgriff des Strommeßwiderstands R_{S} ist.

Die Endstufe 42 verstärkt das Ausgangssignal Q des RS-Flip-Flops 411 und steuert damit den Transistor T₁ an. Sind sowohl die Transistoren T₁ als auch T₂ leitend gesteuert, so fällt die gesamte Versorgungsspannung U_{B} an der Spule 13 ab. Wird anschließend der Transistor T₁ gesperrt, so wird die Diode D2 im Freilauf leitend und an der Spule 13 fällt lediglich die Durchlaßspannung der Diode D2 ab.

Ferner ist ein Differenzverstärker X1 vorgesehen, der den Spannungsabfall U_{SP} an der Spule 13 abgreift. Der Ausgang des Differenzverstärkers X1 ist über einen Schalter Z auf einen Tiefpaß geführt, der einen Widerstand R₃ und einen Kondensator C₁ umfaßt und an dessen Ausgang der mittlere Spannungsabfall $\overline{{U}_{R A K T}}$ über der Spule 13 anliegt.

Ein Programm zum Ermitteln der Position der Ankerplatte 16 und des Ankers wird im folgenden anhand des Ablaufdiagramms von Figur 3 beschrieben. In einem Schritt S1 wird das Verfahren gestartet. In einem Schritt S2 wird der magnetische Fluß Φ durch die Spule 13 mit dem Wert null initialisiert. In einem Schritt S3 wird geprüft ob ein Bestromen der Spule begonnen hat. Dazu wird geprüft, ob der Strom I_{S} durch die Spule sich seit dem letzten Durchlauf des Programms durch den Schritt S3 von einem Nullwert OFF zu einem beliebigen Stromwert ON verändert hat. Ist die Bedingung des Schritts S3 erfüllt, so wird die Bearbeitung in einem Schritt S4 fortgesetzt. Ist die Bedingung des Schritts S3 jedoch nicht erfüllt, so wird sie nach einer vorgegebenen Wartezeitdauer erneut geprüft.
In dem Schritt S4 wird der induktive Spannungsabfall U_{L} an der Spule 13 aus der Differenz des Spannungsabfalls U_{SP} und des Produkts des ohmschen Widerstands R_{AKT} der Spule 13 und des Stroms I_{S} durch die Spule 13 ermittelt. So kann auf einfache Weise der induktive Spannungsabfall U_{L} aus den gemessenen Größen des Stroms I_{S} durch die Spule und des Spannungabfalls U_{SP} an der Spule ermittelt werden. Der Widerstand R_{AKT} an der Spule ist entweder als fest vorgegebener Wert in der Auswerteeinrichtung gespeichert oder wird bevorzugt mittels eines Programms gemäß Figur 4 bestimmt mit dem Vorteil, daß der Widerstand mit hoher Genauigkeit unabhängig von der Betriebstemperatur und der Betriebsdauer des Stellantriebs bestimmt werden kann.

In einem Schritt S5 wird dann der magnetische Fluß Φ gemäß der Gleichung (1) ermittelt. Dabei wird vorzugsweise mittels eines numerischen Integrationsverfahrens der aktuelle magnetische Fluß Φ aus dem magnetischen Fluß Φ bei dem letzten Durchlauf des Schrittes S5, dem aktuellen induktiven Spannungsabfall U_{L} und der Zeitdauer zwischen den aufeinanderfolgenden Berechnungsdurchläufe des Schrittes S5 berechnet.

In einem Schritt S6 wird die Position s der Ankerplatte 16 gemäß der Gleichung (4) ermittelt. In einem Schritt S7 wird geprüft, ob die Position s gleich der Offenposition S_{MAX,O} ist. Ist dies der Fall, so wird das Programm in einem Schritt S8 beendet. Andernfalls wird das Programm in dem Schritt S4 fortgesetzt.

Durch die Bedingung des Schrittes S3 wird sichergestellt, daß die Position S immer dann bestimmt wird, wenn sich die Ankerplatte 16 auf die Spule 13 zu bewegt. Dadurch ist gewährleistet, daß gerade im Nahbereich vor dem Auftreffen der Ankerplatte 16 auf die erste Anlagefläche 15a die Position s besonders genau bestimmt werden kann.

Bewegt sich die Ankerplatte 16 von der ersten Anlagefläche 15a hin zur zweiten Anlagefläche 15b, so wird ein entsprechendes Programm zum Bestimmen der Position s gestartet, das den Spulenstrom durch die zweite Spule 15, den induktiven Spannungsabfall an der zweiten Spule 15 und den ohmschen Widerstand an der zweiten Spule auswertet.

Ein Programm zum Bestimmen des ohmschen Widerstands R_{AKT} der ersten Spule 13 wird in einem Schritt S15 gestartet. In einem Schritt S16 wird geprüft, ob die Position s der Ankerplatte gleich ist der Schließposition S_{MAXS} oder gleich ist der Offenposition S_{MAXO} oder der Abstand des Ankers zur auszuwertenden Spule (hier erste Spule 13) größer oder gleich ist des halben Abstands zwischen der Schließposition S_{MAXS} und der Offenposition S_{MAXO}. Ist eine dieser Bedingungen erfüllt, so ist gewährleistet, daß sich die Induktivität L der Spule 13 nur vernachlässigbar ändert. Sind eine der ersten zwei Bedingungen erfüllt, so ist gewährleistet, daß die Ankerplatte in Ruhe ist und somit während des weiteren Durchlaufs des Programms zum Bestimmen des ohmschen Widerstands die Induktivität der Spule 13 unverändert bleibt. Ist die dritte Bedingung erfüllt, so ist gewährleistet, daß der Abstand der Ankerplatte 16 von der ersten Anlagefläche 15a so groß ist, daß bei einer Bewegung der Ankerplatte 16 hin zu der zweiten Anlagefläche 15b die Induktivität der Spule 13 nahezu unverändert bleibt. Ist keine der Bedingungen des Schritts S16 erfüllt, so wird nach einer vorgegebenen Wartezeitdauer erneut der Schritt S16 ausgeführt. Ist eine der Bedingung des Schritts S16 jedoch erfüllt, so wird in einem Schritt S17 geprüft, ob der Strom I_{S} durch die Spule 13 annähernd konstant ist. Dies ist beispielsweise der Fall, wenn die Ankerplatte 16 an der ersten Anlagefläche anliegt und ein konstanter Haltestrom in der Spule geregelt wird. Alternativ kann jedoch auch, falls die Position der Ankerplatte gleich der Offenposition S_{MAXO} ist, ein konstantes Stromniveau an der Spule eingestellt werden.

Ist die Bedingung des Schritts S17 erfüllt, so wird in einem Schritt S18 der Schalter Z geschlossen (Z=ON). In diesem Zustand ist der Ausgang des Differenzverstärkers X1 elektrisch leitend mit dem Tiefpaß verbunden, der den Widerstand R₃ und den Kondensator C₁ umfaßt.

In einem Schritt S19 wird für eine vorgegebene Meßzeitdauer Δt gewartet. Anschließend wird in einem Schritt S20 der Schalter Z wieder geöffnet (Z = OFF). Am Ausgang des Tiefpasses liegt dann der Mittelwert *U̅*_{*RAKT*} des Spannungsabfalls über der Spule gemittelt über die Meßzeitdauer Δt an. Da die Bedingung für die Abarbeitung der Schritte S18 bis S20 der annähernd konstante Strom I_{S} durch die Spule ist, d. h. zumindest der Mittelwert des Stroms I_{S} über die Meßzeitdauer ist konstant, ist der mittlere induktive Spannungsabfall an der Spule gleich Null. Demnach kann in einem Schritt S21 der aktuelle ohmsche Widerstand R_{AKT} gemäß der folgenden Beziehung berechnet werden ${R}_{A K T} = {\overline{U}}_{R A K T} / {I}_{S}$

In einem Schritt S22 wird das Programm gestoppt. Das Vorgehen gemäß dem Programm gemäß Figur 4 hat den Vorteil, daß während des Betriebs des Stellantriebs jeweils der aktuell gültige ohmsche Widerstand R_{AKT} der Spule 13 mit hoher Genauigkeit bestimmt werden kann. Dabei wird das Programm gemäß Figur 4 bevorzugt in fest vorgegebenen Zeitabständen während des Betriebs des Stellantriebs 1 erneut durchgeführt. Falls der Strom I_{S} durch die Spule 13 bei der Durchführung der Schritte S15 bis S22 einen bekannten vorgegebenen Wert hat, kann auf ein Erfassen des Stroms I_{S} verzichtet werden und der Widerstand in dem Schritt S21 mit einem abgespeicherten Wert I_{S} des Stroms ermittelt werden.

## Patentansprüche

1. Verfahren zum Bestimmen der Position eines Ankers, der einem elektromechanischen Stellantrieb (1) zugeordnet ist, wobei der Stellantrieb (1) mindestens einen Elektromagneten mit einer Spule (13,15) hat und der Anker eine Ankerplatte (16) umfaßt, die zwischen einer ersten Anlagefläche (15a) an dem Elektromagneten und einer zweiten Anlagefläche (15b) beweglich ist, wobei
- ein Mittelwert (*U̅*_{*RAKT*}) des gemessenen Spannungsabfalls an der Spule (13,15) in einem Betriebszustand mit annähernd konstantem Strom (Iₛ) durch die Spule (13,15) ermittelt wird,
- der ohmsche Widerstand (R_{AKT}) der Spule (13,15) abhängig von dem Mittelwert (*U̅*_{*RAKT*}) des gemessenen Spannungsabfalls (U_{SP}) und dem Strom (I_{S}) durch die Spule (13, 15) ermittelt wird,
**dadurch gekennzeichnet, daß**
- der induktive Spannungsabfall (U_{L}) an der Spule (13,15) ermittelt wird aus der Differenz des gemessenen Spannungsabfalls (U_{SP}) an der Spule (13,15) abzüglich des Spannungsabfalls, der sich durch das Multiplizieren des ohmschen Widerstands (R_{AKT}) der Spule (13,15) mit dem Strom (I_{S}) durch die Spule (13,15) ergibt,
- dass der magnetische Fluß (φ) bestimmt wird, durch Integrieren des induktiven Spannungsabfalls (U_{L}) an der Spule (13,15) und
- dass die Position (s) des Ankers abhängig von dem magnetischen Fluß (φ) und dem Strom (I_{S}) durch die Spule (13,15) bestimmt wird.

2. Verfahren nach Anspruch 1, **dadurch gekennzeichnet, daß** der Mittelwert (*U̅*_{*RAKT*}) dann ermittelt wird, wenn während einer vorgegebenen Meßzeitdauer (Δt) das Verhältnis der Änderung der Position (s) zu der Position (s) kleiner ist als ein vorgegebener Schwellenwert.

3. Verfahren nach mindestens einem der Ansprüche 1 oder 2, **dadurch gekennzeichnet, daß** der Mittelwert (*U̅*_{*RAKT*}) dann ermittelt wird, wenn während der vorgegebenen Meßzeitdauer (Δt) das Verhältnis des Abstands der Ankerplatte (16) von der ersten Anlagefläche (15a) zu dem Abstand der ersten von der zweiten Anlagefläche (15a,15b) größer ist als ein vorgegebener weiterer Schwellenwert.

## Revendications

1. Procédé pour déterminer la position d'un induit associé à un mécanisme de commande (1) électromécanique, le mécanisme de commande (1) ayant au moins un électroaimant avec une bobine (13, 15) et l'induit comprenant une plaque d'induit (16) mobile entre une première surface d'appui (15a) au niveau de l'électroaimant et une deuxième surface d'appui (15b), dans lequel
- une valeur moyenne (U̅_{RAKT}) de la chute de tension mesurée au niveau de la bobine (13, 15) est déterminée lors d'un état de fonctionnement avec un courant (Iₛ) à travers la bobine (13, 15) sensiblement constant,
- la résistance ohmique (R_{AKT}) de la bobine (13, 15) est déterminée en fonction de la valeur moyenne (U̅_{RAXT}) de la chute de tension mesurée (U_{SP}) et du courant (I_{S}) à travers la bobine (13, 15),
**caractérisé en ce que**
- la chute de tension inductive (U_{L}) au niveau de la bobine (13, 15) est déterminée à partir de la différence de la chute de tension mesurée (U_{SP}) au niveau de la bobine (13, 15) et de la chute de tension résultant de la multiplication de la résistance ohmique (R_{AKT}) de la bobine (13, 15) avec le courant (I_{S}) à travers la bobine (13, 15),
- le flux magnétique (Φ) est déterminé par l'intégration de la chute de tension inductive (U_{L}) au niveau de la bobine (13, 15) et
- la position (s) de l'induit est déterminée en fonction du flux magnétique (Φ) et du courant (I_{S}) à travers la bobine (13, 15).

2. Procédé selon la revendication 1, **caractérisé en ce que** la valeur moyenne (U̅_{RAKT}) est déterminée lorsque, pendant une durée de mesure prédéterminée (Δt), le rapport du changement de la position (s) sur la position (s) est plus petit qu'une valeur seuil prédéterminée.

3. Procédé selon au moins une des revendications 1 ou 2, **caractérisé en ce que** la valeur moyenne (U̅_{RAKT}) est déterminée lorsque, pendant la durée de mesure prédéterminée (Δt), le rapport de la distance entre la plaque d'induit (16) et la première surface d'appui (15a) sur la distance entre la première et la deuxième surface d'appui (15a, 15b) est plus grand qu'une autre valeur seuil prédéterminée.

## Claims

1. Method for determining the position of an armature, which is associated with an electromechanical actuating drive (1), with the actuating drive (1) having at least one electromagnet with a coil (13, 15) and the armature having an armature plate (16) which can move between a first contact surface (15a) on the electromagnet and a second contact surface (15b), with
- a mean value (U̅_{RAKT}) of the measured voltage drop across the coil (13, 15) being determined in an operating state in which an approximately constant current (I_{S}) is flowing through the coil (13, 15),
- the resistance (R_{AKT}) of the coil (13, 15) being determined as a function of the mean value (U̅_{RAKT}) of the measured voltage drop (U_{SP}) and the current (I_{S}) through the coil (13, 15),
**characterized**
- **in that** the inductive voltage drop (U_{L}) across the coil (13, 15) is determined from the difference between the measured voltage drop (U_{SP}) across the coil (13, 15) minus the voltage drop which is obtained by multiplication of the resistance (R_{AKT}) of the coil (13, 15) by the current (I_{S}) through the coil (13, 15),
- **in that** the magnetic flux (φ) is determined by integration of the inductive voltage drop (U_{L}) across the coil (13, 15), and
- **in that** the position (s) of the armature is determined as a function of the magnetic flux (φ) and the current (I_{S}) through the coil (13, 15).

2. Method according to Claim 1, **characterized in that** the mean value (U̅_{RAKT}) is determined when the ratio of the change in the position (s) to the position (s) is less than a predetermined threshold value throughout a predetermined measurement time period (△t).

3. Method according to at least one of Claims 1 and 2, **characterized in that** the mean value (U̅_{RAKT}) is determined when the ratio of the distance between the armature plate (16) and the first contact surface (15a) to the distance between the first contact surface (15a) and the second contact surface (15b) is greater than a predetermined further threshold value throughout the predetermined measurement time period (Δt).
